# EUROPÄISCHE PATENTSCHRIFT

(11) **EP 4 317 479 B1**
(45) Veröffentlichungstag und Bekanntmachung des Hinweises auf die Patenterteilung: **26.03.2025**
(21) Anmeldenummer: 22188803.5
(22) Anmeldetag: 04.08.2022
(51) Int. Cl.: C21D 9/00, C21D 9/58

(54) **VORRICHTUNG UND VERFAHREN ZUM VORWÄRMEN VON STANGENFÖRMIGEN METALLISCHEN WERKSTÜCKEN**
DEVICE AND METHOD FOR PREHEATING BAR-SHAPED METALLIC WORKPIECES
DISPOSITIF ET PROCÉDÉ DE PRÉCHAUFFAGE DES PIÈCES MÉTALLIQUES EN FORME DE BARRE

(43) Veröffentlichungstag der Anmeldung: 07.02.2024
(73) Patentinhaber: IAS GmbH, 58640 Iserlohn (DE)
(72) Erfinder: FRANZ, Detlef, 58730 Fröndenberg (DE); LÖBBE, Christian Heinrich, 59199 Bönen (DE)
(74) Vertreter: Patentanwälte Dörner & Kötter PartG mbB

(56) Entgegenhaltungen:
- WO-A1-2010/035016
- WO-A1-2020/064360
- DE-A1- 102005 058 812
- DE-U1- 202018 105 511
- US-A- 2 951 491
- US-A1- 2012 024 284

## Beschreibung

Die Erfindung betrifft eine Vorrichtung sowie ein Verfahren zum Vorwärmen stangenförmiger, metallischer Werkstücke, insbesondere Aluminiumstangen oder -bolzen, mit einem Vorwärmbehälter zur Aufnahme der Werkstücke, der mit einem durch eine Wärmequelle beheizten ersten Fluid beaufschlagt ist.

Die Temperaturführung bei der Erwärmung von Metallbolzen unterliegt hohen Anforderungen. Von zentraler Bedeutung für einen wirtschaftlichen und qualitätsgerechten Strangpressbetrieb ist dabei die Bolzentemperatur. Im Stand der Technik stehen zur Erwärmung der Bolzen im Wesentlichen drei Alternativen zur Verfügung: Die brennstoffbeheizte Erwärmung mit integrierter Warmschere, die Bolzenerwärmung mit Induktionsanlagen sowie die energieeffiziente kombinierte Bolzenerwärmung mit Gasschnellanwärmöfen und Induktionsanlagen, wie sie aus der WO 2010/031503 A1 bekannt ist.

Zur Steigerung der Energieeffizienz ist des im Stand der Technik bekannt, die in dem Gasschnellanwärmofen entstehenden Abgase zum Heizen einer Vorwärmzone des Gasschnellanwärmofens zu nutzen. Weiterhin ist es aus der DE 34 34 906 C3 bekannt, über Abgase des Gasschnellanwärmofens zum Vorwärmen der Verbrennungsluft des Gasschnellanwärmofens zu nutzen. Es ist darüber hinaus bekannt, die Abgase des Gasschnellanwärmofens in ein Vorwärmmagazin, insbesondere ein Stangenvorwärmmagazin zu leiten, um die dort vorgehaltenen Stangen unmittelbar vorzuwärmen.

In der DE 20 2018 105 511 U1 wird vorgeschlagen, die Abgase des Gasschnellanwärmofens durch einen Wärmetauscher zu leiten, um dessen Wärme auf ein Fluid, insbesondere Wasser zu übertragen. Das so erhitzte Wasser wird sodann in einer Vorwärmkammer zur Benetzung dort vorhandener Werkstücke, insbesondere Stangen verwendet. Bedingt dadurch, dass das Wasser unter dem Einfluss der Schwerkraft an den Werkstücken herunterläuft, soll eine großflächige Wärmeübertragung bewirkt sein.

Weitere Vorrichtungen zur Erwärmung stangenförmiger metallischer Werkstücke sind in den Druckschriften WO 2020/064360 A1, WO 2010/035016 A1, DE 10 2005 058 812 A1 und DE 20 2018 105 511 U1 offenbart.

In der Praxis bewirkt die vorstehende Lösung nur eine begrenzte Effizienzsteigerung. Dies ist unter anderem auch dadurch bedingt, dass durch den Benetzungsvorgang bereits eine erste Abkühlung des erwärmten Wassers erfolgt, bevor dieses auf das Werkstück auftrifft und eine Wärmeübertragung erfolgen kann.

Hier setzt die vorliegende Erfindung an. Der Erfindung liegt die Aufgabe zugrunde, eine Vorrichtung zum Vorwärmen stangenförmiger, metallischer Werkstücke, insbesondere Aluminiumstangen oder -bolzen bereitzustellen, die eine besonders energieeffiziente Erwärmung von stangenförmigen metallischen Werkstücken, insbesondere Aluminiumbolzen ermöglicht. Gemäß der Erfindung wird diese Aufgabe durch eine Vorrichtung mit den Merkmalen des Patentanspruchs 1 gelöst.

Mit der Erfindung ist eine Vorrichtung zum Vorwärmen stangenförmiger, metallischer Werkstücke, insbesondere Aluminiumstangen oder -bolzen bereitgestellt, die eine besonders energieeffiziente Erwärmung von stangenförmigen metallischen Werkstücken, insbesondere Aluminiumbolzen ermöglicht. Dadurch, dass der Vorwärmbehälter einen Vorlaufanschluss und einen Rücklaufanschluss aufweist, die über eine Pumpe mit der Wärmequelle verbunden sind, wobei das erste Fluid ein wasserbasierendes Fluid ist, ist ein Fluten des Vorwärmbehälters mit einer definierten zirkulierenden Fluidmenge ermöglicht. In dem Vorwärmbehälter sind dort angeordnete stangenförmige Werkstücke in einem Fluidbad vollständig von dem Fluid umgeben, wodurch die Wärmeabgabe von dem Fluid an die Werkstücke maximiert ist.

Unter dem Begriff "wasserbasierendes Fluid" ist nachfolgend Wasser, eine wässrige Lösung sowie auch Wasserdampf zu verstehen.

Der Vorlaufanschluss und der Rücklaufanschluss sind mit einem Wärmetauscher verbunden, der von einem gegenüber dem ersten Fluid heißeren zweiten Fluid durchströmt ist. Bevorzugt ist das zweite Fluid ein Prozessfluid einer Fertigungs- oder Ofeneinrichtung, wie beispielsweise Abgase eines Gasofens oder Spulenkühlwasser. Der Wärmetauscher kann auch in Form einer Wärmepumpenanordnung ausgestaltet sein.

Eine Wärmepumpe funktioniert wie eine Kompressionskälteanlage, nur ist der operative Hauptfokus nicht die Verdampferseite und somit die Kühlfunktion, sondern die Verflüssigerseite und dadurch die Heizfunktion. Das Prinzip der Verdampfung von Kältemittel im Verdampfer, die Erhöhung des Drucks und der Temperatur durch den Verdichter bis hin zur Abgabe der Wärme unter Verflüssigung im Verflüssiger mit anschließender Entspannung des Kältemittels über das Drosselorgan ist gleich.

In Ausgestaltung der Erfindung ist in dem Vorwärmbehälter ein Stangenmagazin angeordnet, wobei der Vorwärmbehälter eine Zufuhröffnung zur Bestückung des Stangenmagazins und eine Entnahmeöffnung zur Entstückung des Stangenmagazins aufweist. Hierdurch ist eine Durchführung von Stangen durch den Vorwärmbehälter ermöglicht. Alternativ kann die Zuführung und die Entnahme auch durch eine einzige Öffnung verwirklicht sein. In diesem Fall bildet die Öffnung sowohl die Zuführöffnung als auch die Entnahmeöffnung.

In weiterer Ausgestaltung der Erfindung ist das Stangenmagazin als Revolvermagazin ausgebildet, wobei ein Antrieb angeordnet ist, über den das Revolvermagazin rotierbar ist. Hierdurch ist eine bedarfsweise Ausschleusung vorgewärmter Stangen ermöglicht.

In Weiterbildung der Erfindung sind der Entnahmevorrichtung nachgeschaltet Mittel zur Trocknung eines Werkstücks angeordnet. Dabei können diese Mittel zur Trocknung wenigstens eine mit einer Druckluftleitung verbundene Druckluftdüse umfassen, die vor der Entnahmeöffnung des Stangenmagazins angeordnet und vorzugsweise auf diese gerichtet ist. Alternativ oder zusätzlich kön nen die Mittel zur Trocknung eines Werkstücks auch schwenkbar angeordnete Textilstreifen umfassen, wie sie beispielsweise aus Autowaschanlagen bekannt sind.

In Ausgestaltung der Erfindung ist eine Fördereinrichtung zur Bestückung und/oder Entstückung des Stangenmagazins angeordnet. Hierdurch ist eine automatisierte Bestückung bzw. Entstückung des Stangenmagazins ermöglicht. In weiterer Ausgestaltung der Erfindung ist eine Steuereinrichtung angeordnet, die mit dem Antrieb des Revolvermagazins verbunden ist und die derart eingerichtet ist, dass vor Entnahme eines Bolzens durch die Fördereinrichtung eine definierte Drehung des Revolvermagazins erfolgt. Hierdurch ist eine Entnahme der maximal erwärmten Stange aus dem Magazin ermöglicht.

In Weiterbildung der Erfindung ist das Stangenmagazin über einen angeordneten Antrieb vertikal verfahrbar in dem Vorwärmbehälter angeordnet. Hierdurch ist ein automatisches Eintauchen des Stangenmagazins in das Fluid des Vorwärmbehälters sowie auch ein Auftauchen aus dem Fluid ermöglicht.

Der Erfindung liegt weiterhin die Aufgabe zugrunde, ein Verfahren zum Vorwärmen stangenförmiger, metallischer Werkstücke, insbesondere Aluminiumstangen oder -bolzen bereitzustellen, das eine besonders energieeffiziente Erwärmung von stangenförmigen metallischen Werkstücken, insbesondere Aluminiumbolzen ermöglicht. Gemäß der Erfindung wird diese Aufgabe durch ein Verfahren mit den Merkmalen des Patentanspruchs 12 gelöst. Hierbei werden die Werkstücke in einen Vorwärmbehälter gegeben, der mit Wasser durchströmt wird, das durch einen Wärmetauscher geleitet wird, der vorzugsweise im Gegenstrom von einem Prozessfluid einer Fertigungs- oder Ofeneinrichtung durchströmt wird. Hierdurch wird die Abwärme der Fertigungs- oder Ofeneinrichtung zur Erhitzung des Wassers genutzt, welches zur Vorwärmung der Aluminiumstangen -oder Bolzen verwendet wird.

In Weiterbildung der Erfindung wird in dem Vorwärmbehälter ein Revolvermagazin derart rotierbar angeordnet, dass sich die oberste Aufnahme in Flucht mit der Zufuhröffnung und der Entnahmeöffnung oberhalb der Wasseroberfläche befindet, wobei das Revolvermagazin im Zuge eines Entnahmeprozesses zunächst rotiert wird, wonach ein auf diese Weise aus dem Wasser gefördertes Werkstück aus der Entnahmeöffnung herausgefördert wird, wonach ein weiteres, zu erwärmendes Werkstück durch die Zuführöffnung in den frei gewordenen Platz des Revolvermagazins gefördert wird.

In Ausgestaltung der Erfindung wird das aus der Entnahmeöffnung geförderte Werkstück bei der Entnahme mittels Druckluft und/oder mittels Trockentextilien getrocknet.

Andere Weiterbildungen und Ausgestaltungen der Erfindung sind in den übrigen Unteransprüchen angegeben. Ein Ausführungsbeispiel der Erfindung ist in den Zeichnungen wiedergegeben und wird nachfolgend im Einzelnen beschrieben. Es zeigen:
- Figur 1: Die schematische Darstellung Vorrichtung zum Vorwärmen stangenförmiger, metallischer Werkstücke mit Handhabungsgerüst
a) in einer Position vor der Werkstückbestückung;
b) in einer Position während der Werkstückbestückung;
c) in einer Position nach der Werkstückbestückung;
- Figur 2: die schematische Darstellung einer die Vorrichtung aus Figur 1 speisenden Wärmepumpenanordnung.

Die als Ausführungsbeispiel gewählte Vorrichtung zum Vorwärmen stangenförmiger, metallischer Werkstücke umfasst einen Vorwärmbehälter 1, in dem ein Revolvermagazin 2 über einen - nicht dargestellten - Elektromotor rotierbar angeordnet ist, sowie ein Bestückungsgerüst zur Bestückung des Revolvermagazins 2 mit Metallbolzen 3. Der Vorwärmbehälter ist mit Wasser befüllt. In dem Vorwärmbehälter 1 mündet eine Zulaufleitung 11 sowie eine Ablaufleitung 12, über die er mit dem Verflüssiger 41 einer Wärmepumpenanordnung 4 verbunden ist, deren Verdampfer 42 über eine Zulaufleitung 51 sowie eine Ablaufleitung 52 mit einer Wärmequelle verbunden ist, die im Ausführungsbeispiel durch die Spulenkühlung eines - lediglich schematisch angedeuteten - Induktionsofens 5 gebildet ist.

Das Revolvermagazin 2 umfasst drei konzentrisch beabstandet zueinander auf einer Achse 21 angeordnete Kreisscheiben 22, die im Ausführungsbeispiel jeweils sechs regelmäßig umlaufend angeordnete kreisförmigen Ausnehmungen 23 aufweisen, wobei die Ausnehmungen 23 der drei Kreisscheiben 22 zueinander fluchten. Durch die zueinander fluchtenden Ausnehmungen 23 der drei Kreisscheiben 22 ist jeweils ein Aufnahmekäfig 24 zur Aufnahme jeweils eines Metallbolzens 3 geführt, der sich nahezu bis zu den parallel zu den Kreisscheiben 22 angeordneten Wänden des Vorwärmbehälters 1 erstrecken, die zueinander fluchtend jeweils mit zwei kreisförmigen Ausnehmungen, einer ZufuhrÖffnung 13 und einer Entnahmeöffnung 14. versehen sind, deren Abmessungen den Abmessungen der Ausnehmungen 23 der Kreisscheiben 22 entsprechen, mit denen sie in durch Rotation des Revolvermagazins 2 in Flucht bringbar sind. In einer solchen Position kann ein Metallbolzen 3 in einen Aufnahmekäfig 24 eingebracht oder entnommen werden.

Es ist eine Schiebereinrichtung 6 angeordnet, über die ein Metallbolzen 3 durch die Zufuhröffnung 13 des Vorwärmbehälters 1 in einen Aufnahmekäfig 23 des Revolvermagazins 2 eingeschoben oder durch die Entnahmeöffnung 14 herausgeschoben werden kann. In den Figuren 1 a) bis 1 c) ist ein solcher Bestückungsvorgang gezeigt. Eine Entnahme eines Metallbolzens 3 aus dem Revolvermagazins erfolgt entsprechend Figuren 1 c) bis 1 a).

Die Schiebereinrichtung 6 und das Revolvermagazin 2 sind mit einer - nicht dargestellten - Steuerung verbunden, über die das Revolvermagazin 2 innerhalb des Vorwärmbehälters 1 in eine definierte Position rotierbar und nachfolgend die Schiebeeinrichtung 6 betätigbar ist.

Der Vorwärmbehälter 1 ist im Ausführungsbeispiel bis unterhalb der Zufuhröffnung 13 und der Entnahmeöffnung 14 mit Wasser gefüllt. Über eine - nicht dargestellte - erste Pumpe wird das Wasser durch die Ablaufleitung 12 (Rücklauf) in die Wärmepumpenanordnung 4 und von dort durch die Zulaufleitung 11 (Vorlauf) wieder in den Vorwärmbehälter 1 gepumpt. Das so zirkulierende Wasser wird innerhalb der Wärmepumpenanordnung 4 um einen Verflüssiger 41 geführt, wo es die von dem in diesem befindlichen Kältemittel abgegebene Wärme aufnimmt, das nachfolgend über ein Expansionsventil geführt ist, wo es entspannt wird. Das Kältemittel wurde zuvor in einem Verdampfer 42 erhitzt, der von der Spulenkühlung des Induktionsofens 5 gespeist ist, und nachfolgend über einen Verdichter 43 geleitet (vgl. Figur 2).

Zur Entnahme eines vorgewärmten Metallbolzens 3 aus dem Vorwärmbehälter 1 wird zunächst das Revolvermagazin 2 über die Steuerung soweit rotiert, bis der Metallbolzen 3 mit der längsten Verweildauer sich in Flucht mit der Entnahmeöffnung 14 befindet. Sodann wird der Metallbolzen 3 über die Schiebeeinrichtung 6 durch die Entnahmeöffnung 14 aus dem Aufnahmekäfig 24 des Revolvermagazins 3 herausbewegt. Nachfolgend wird ein neuer Metallbolzen 3 über die Schiebeeinrichtung 6 durch die Zuführöffnung 13 in den Aufnahmekäfig 24 des Revolvermagazins 2 eingeschoben. Im Zuge der nächsten Entnahme eines Metallbolzens 3 aus dem Vorwärmbehälter 1 wird vorab das Revolvermagazin 2 wir zuvor beschrieben rotiert, wobei der neue Metallbolzen in dem Vorwärmbehälter 1 vollständig unter Wasser positioniert wird und dort erwärmt wird. Das Wasser wird durch die vorstehend beschriebene Zirkulation durch die Wärmepumpenanordnung 4 kontinuierlich erhitzt.

## Patentansprüche

1. Vorrichtung zum Vorwärmen stangenförmiger, metallischer Werkstücke, insbesondere Aluminiumstangen oder -bolzen, mit einem Vorwärmbehälter (1) zur Aufnahme der Werkstücke, der mit einem durch eine Wärmequelle beheizten ersten Fluid beaufschlagt ist, **dadurch gekennzeichnet, dass** der Vorwärmbehälter (1) ein Fluidbad zur vollständigen Aufnahme dort angeordneter Werkstücke sowie einen Vorlaufanschluss (11) und einen Rücklaufanschluss (12) aufweist, die über eine Pumpe mit der Wärmequelle verbunden sind, wobei das erste Fluid Wasser ist, und wobei der Vorlaufanschluss und der Rücklaufanschluss mit einem Wärmetauscher verbunden sind, der von einem gegenüber dem ersten Fluid heißeren zweiten Fluid durchströmt ist und der die Wärmequelle bildet.

2. Vorrichtung nach Anspruch 1, **dadurch gekennzeichnet, dass** das zweite Fluid ein Prozessfluid einer Fertigungs- oder Ofeneinrichtung ist.

3. Vorrichtung nach Anspruch 1 oder 2, **dadurch gekennzeichnet, dass** der Wärmetauscher als Wärmepumpenanordnung (4) ausgeführt ist.

4. Vorrichtung nach Anspruch 1 oder 2, **dadurch gekennzeichnet, dass** in dem Vorwärmbehälter (1) ein Stangenmagazin angeordnet ist, wobei der Vorwärmbehälter eine Zufuhröffnung (13) zur Bestückung des Stangenmagazins und eine Entnahmeöffnung (14) zur Entstückung des Stangenmagazins aufweist.

5. Vorrichtung nach Anspruch 4, **dadurch gekennzeichnet, dass** das Stangenmagazin als Revolvermagazin (2) ausgebildet ist, wobei ein Antrieb angeordnet ist, über den das Revolvermagazin (2) rotierbar ist.

6. Vorrichtung nach Anspruch 4 oder 5, **dadurch gekennzeichnet, dass** der Entnahmeöffnung (14) nachgeschaltet Mittel zur Trocknung eines Werkstücks angeordnet sind.

7. Vorrichtung nach Anspruch 6, **dadurch gekennzeichnet, dass** die Mittel zur Trocknung eines Werkstücks wenigstens eine mit einer Druckluftleitung verbundene Druckluftdüse umfassen, die vor der Entnahmeöffnung (14) des Stangenmagazins angeordnet und vorzugsweise auf diese gerichtet ist.

8. Vorrichtung nach 6 oder 7, **dadurch gekennzeichnet, dass** die Mittel zur Trocknung eines Werkstücks schwenkbar angeordnete Textilstreifen umfassen.

9. Vorrichtung nach einem der Ansprüche 4 bis 8, **dadurch gekennzeichnet, dass** eine Fördereinrichtung zur Bestückung und/oder Entstückung des Stangenmagazins angeordnet ist.

10. Vorrichtung nach Anspruch 9, **dadurch gekennzeichnet, dass** eine Steuereinrichtung angeordnet ist, die mit dem Antrieb des Revolvermagazins (2) verbunden ist und die derart eingerichtet ist, dass vor Entnahme eines Bolzens (3) durch die Fördereinrichtung eine definierte Drehung des Revolvermagazins (2) erfolgt.

11. Vorrichtung nach einem der Ansprüche 4 bis 10, **dadurch gekennzeichnet, dass** das Stangenmagazin über einen angeordneten Antrieb vertikal verfahrbar in dem Vorwärmbehälter angeordnet ist.

12. Verfahren zum Vorwärmen stangenförmiger, metallischer Werkstücke, insbesondere Aluminiumstangen oder -bolzen mit einer Vorrichtung nach einem der vorgenannten Ansprüche, wobei die Werkstücke in das Fluidbad eines Vorwärmbehälters (1) gegeben werden, der mit Wasser durchströmt wird, das durch einen Wärmetauscher geleitet wird, der vorzugsweise im Gegenstrom von einem Prozessfluid einer Fertigungs- oder Ofeneinrichtung durchströmt wird, sodass sie vollständig von dem Fluid umgeben sind.

13. Verfahren nach Anspruch 12, **dadurch gekennzeichnet, dass** in dem Vorwärmbehälter ein Revolvermagazin (2) derart rotierbar angeordnet wird, dass sich die oberste Aufnahme in Flucht mit der Zufuhröffnung (13) und der Entnahmeöffnung (14) oberhalb der Wasseroberfläche befindet, wobei das Revolvermagazin im Zuge eines Entnahmeprozesses zunächst rotiert wird, wonach ein auf diese Weise aus dem Wasser gefördertes Werkstück aus der Entnahmeöffnung (14) herausgefördert wird, wonach ein weiteres, zu erwärmendes Werkstück durch die Zuführöffnung (13) in den frei gewordenen Platz des Revolvermagazins (2) gefördert wird.

14. Verfahren nach Anspruch 13, **dadurch gekennzeichnet, dass** das aus der Entnahmeöffnung (14) geförderte Werkstück bei der Entnahme mittels Druckluft und/oder mittels Trockentextilien getrocknet wird.

## Claims

1. Device for preheating bar-shaped, metallic workpieces, in particular aluminium bars or billets, with a preheating vessel (1) for receiving the workpieces, which is supplied with a first fluid heated by a heat source, **characterised in that** the preheating vessel (1) has a fluid bath for completely receiving workpieces arranged there as well as a flow connection (11) and a return connection (12), which are connected to the heat source via a pump, wherein the first fluid is water and wherein the flow connection and the return connection are connected to a heat exchanger, through which flows a second fluid which is hotter than the first fluid and which forms the heat source.

2. Device according to claim 1, **characterised in that** the second fluid is a process fluid of a production or furnace device.

3. Device according to claim 1 or 2, **characterised in that** the heat exchanger is designed as a heat pump arrangement (4).

4. Device according to claim 1 or 2, **characterised in that** a bar magazine is arranged in the preheating vessel (1), wherein the preheating vessel has a feed opening (13) for loading the bar magazine and a removal opening (14) for unloading the bar magazine.

5. Device according to claim 4, **characterised in that** the bar magazine is designed as a revolving magazine (2), wherein a drive is arranged, via which the revolving magazine (2) is rotatable.

6. Device according to claim 4 or 5, **characterised in that** means for drying a workpiece are arranged downstream of the removal opening (14).

7. Device according to claim 6, **characterised in that** the means for drying a workpiece comprise at least one compressed air nozzle connected to a compressed air line, which is arranged in front of the removal opening (14) of the bar magazine and is preferably directed towards it.

8. Device according to claim 6 or 7, **characterised in that** the means for drying a workpiece comprise pivotably arranged textile strips.

9. Device according to one of claims 4 to 8, **characterised in that** a conveyor device for loading and/or unloading the bar magazine is arranged.

10. Device according to claim 9, **characterised in that** a control device is arranged, which is connected to the drive of the revolving magazine (2) and which is set up in such a manner that a defined rotation of the revolving magazine (2) takes place before removal of a billet (3) by the conveyor device.

11. Device according to one of claims 4 to 10, **characterised in that** the bar magazine is arranged in the preheating vessel so as to be vertically movable via an arranged drive.

12. Method for preheating bar-shaped, metallic workpieces, in particular aluminium bars or billets with a device according to one of the previous claims, wherein the workpieces are placed in the fluid bath of a preheating vessel (1), through which water flows, which is passed through a heat exchanger, through which a process fluid of a production or furnace device preferably flows in countercurrent, so that they are completely surrounded by the fluid.

13. Method according to claim 12, **characterised in that** in the preheating vessel a revolving magazine (2) is arranged to be rotatable in such a manner that the uppermost receptacle is in alignment with the feed opening (13) and the removal opening (14) above the water surface, wherein the revolving magazine is first rotated in the course of a removal process, after which a workpiece conveyed out of the water in this manner is conveyed out of the removal opening (14), after which a further workpiece to be heated is conveyed through the feed opening (13) into the vacated space of the revolving magazine (2).

14. Method according to claim 13, **characterised in that** the workpiece conveyed out of the removal opening (14) is dried during removal by means of compressed air and/or by means of drying textiles.

## Revendications

1. Dispositif de préchauffage de pièces métalliques en forme de barre, en particulier de barres ou de goujons en aluminium, avec un récipient de préchauffage (1) pour loger les pièces alimenté par un premier fluide chauffé par une source de chaleur, **caractérisé en ce que** le récipient de préchauffage (1) présente un bain de fluide pour immerger complètement des pièces qui y sont disposées ainsi qu'un raccord d'alimentation (11) et un raccord d'évacuation (12) qui sont reliés à la source de chaleur via une pompe, sachant que le premier fluide est de l'eau et sachant que le raccord d'alimentation et le raccord d'évacuation sont reliés à un échangeur de chaleur qui est traversé par un deuxième fluide plus chaud que le premier fluide et forme la source de chaleur.

2. Dispositif selon la revendication 1, **caractérisé en ce que** le deuxième fluide est un fluide de processus d'un équipement de fabrication ou d'un four.

3. Dispositif selon la revendication 1 ou 2, **caractérisé en ce que** l'échangeur de chaleur est réalisé sous la forme d'un système de pompe à chaleur (4).

4. Dispositif selon la revendication 1 ou 2, **caractérisé en ce qu'**un chargeur de barres est disposé dans le récipient de préchauffage (1), sachant que le récipient de préchauffage présente un orifice d'amenée (13) pour alimenter le chargeur de barres et un orifice de prélèvement (14) pour le décharger.

5. Dispositif selon la revendication 4, **caractérisé en ce que** le chargeur de barres est réalisé sous forme de chargeur rotatif (2), sachant qu'un entraînement par le biais duquel le chargeur rotatif (2) peut tourner est en place.

6. Dispositif selon la revendication 4 ou 5, **caractérisé en ce qu'**en aval de l'orifice de prélèvement (14), des moyens de séchage pour une pièce sont en place.

7. Dispositif selon la revendication 6, **caractérisé en ce que** les moyens de séchage pour une pièce comprennent au moins une buse à air comprimé reliée à une conduite d'air comprimé et disposée devant l'orifice de prélèvement (14) du chargeur de barres et, de préférence, dirigée vers ce dernier.

8. Dispositif selon la revendication 6 ou 7, **caractérisé en ce que** les moyens de séchage pour une pièce comprennent des bandes de textile disposées de manière à pouvoir pivoter.

9. Dispositif selon l'une des revendications 4 à 8, **caractérisé en ce qu'**un convoyeur pour l'amenée et/ou le prélèvement du chargeur de barres est en place.

10. Dispositif selon la revendication 9, **caractérisé en ce qu'**un dispositif de commande relié à l'entraînement du chargeur rotatif (2) est en place et configuré de telle manière qu'avant le prélèvement d'un goujon (3) par le convoyeur une rotation définie du chargeur rotatif (2) est effectuée.

11. Dispositif selon l'une des revendications 4 à 10, **caractérisé en ce que** le chargeur de barres est disposé dans le récipient de préchauffage de manière à pouvoir être déplacé verticalement via un entraînement en place.

12. Procédé de préchauffage de pièces métalliques en forme de barre, en particulier de barres ou de goujons en aluminium, avec un dispositif selon l'une quelconque des revendications précédentes, sachant que les pièces sont mises dans le bain de fluide d'un récipient de préchauffage (1) traversé par de l'eau guidée à travers un échangeur de chaleur, lui-même de préférence traversé à contre-courant par un fluide de processus d'un équipement de fabrication ou d'un four de manière à être entièrement entourées du fluide.

13. Procédé selon la revendication 12, **caractérisé en ce qu'**un chargeur rotatif (2) est disposé dans le récipient de préchauffage de manière à pouvoir tourner et à ce que le logement supérieur soit aligné sur l'orifice d'amenée (13) et l'orifice de prélèvement (14) au-dessus de la surface de l'eau, sachant que le chargeur rotatif est tout d'abord tourné pendant un processus de prélèvement, après quoi une pièce sortie de l'eau de cette façon est évacuée de l'orifice de prélèvement (14), après quoi une autre pièce à chauffer est transportée à la place libérée sur le chargeur rotatif (2) à travers l'orifice d'amenée (13).

14. Procédé selon la revendication 13, **caractérisé en ce que** la pièce évacuée par l'orifice de prélèvement (14) est séchée à l'air comprimé et/ou avec des textiles de séchage lors du prélèvement.
